# EUROPÄISCHE PATENTSCHRIFT

(11) **EP 1 446 033 B1**
(45) Veröffentlichungstag und Bekanntmachung des Hinweises auf die Patenterteilung: **12.04.2006**
(21) Anmeldenummer: 03748088.6
(22) Anmeldetag: 25.09.2003
(51) Int. Cl.: A45D 40/26, A46B 11/00

(54) **SCHMINKGERÄT**
MAKE-UP DEVICE
APPAREIL DE MAQUILLAGE

(30) Priorität: 18.11.2002 DE 20217821 U
(43) Veröffentlichungstag der Anmeldung: 18.08.2004
(73) Patentinhaber: Schwan-STABILO Cosmetics GmbH & Co. KG, 90562 Heroldsberg (DE)
(72) Erfinder:
(74) Vertreter: Leinweber & Zimmermann
(86) Internationale Anmeldenummer: PCT/EP2003/010671
(87) Internationale Veröffentlichungsnummer: WO 2004/045335

(56) Entgegenhaltungen:
- US-A- 4 548 524
- US-A- 5 324 128
- US-A- 6 142 692
- US-B1- 6 305 863

## Beschreibung

Die Erfindung betrifft ein Schminkgerät mit einem ersten Bereich zum Speichern eines kosmetischen Produkts. Dabei bezieht sich die Erfindung insbesondere auf ein Schminkgerät, das im Zusammenhang mit Wimperntusche bzw. Mascara verwendet wird. Die Erfindung ist aber nicht auf diese Anwendung beschränkt.

Schminkgeräte der oben genannten Art sind bekannt. Dabei handelt es sich herkömmlicherweise um sogenannte Tauchsysteme, bei denen eine Auftrageinrichtung bzw. ein Applikator in den ersten Bereich eingetaucht wird, um die Auftrageinrichtung mit dem Kosmetikprodukt zu beladen. Diese herkömmlichen Schminkgeräte sind verbesserungsbedürftig:

Durch das Eintauchen der Auftrageinrichtung in das Kosmetikprodukt kann das Kosmetikprodukt verunreinigt, insbesondere verkeimt werden, wodurch es unbrauchbar werden kann. Damit die Auftrageinrichtung überhaupt in den ersten Bereich eintauchen kann, ist eine vergleichsweise große Öffnung erforderlich, was mit einer vergleichsweise großen Luftangriffsoberfläche im Hinblick auf das gespeicherte Kosmetikprodukt einhergeht. Dadurch besteht die Gefahr des Austrocknens bzw. der Alterung des gespeicherten Kosmetikprodukts. Darüber hinaus hinterläßt die Auftrageinrichtung bei zähen kosmetischen Produkten nach dem Eintauchen eine kraterartige Vertiefung, die mit einer Vergrößerung der Luftangriffsoberfläche einhergeht. Zudem könnte sich eine Anwenderin angesichts der kraterartigen Vertiefung veranlaßt sehen, beispielsweise mit Wasser "nachzuhelfen", weil sie den Eindruck gewonnen hat, das kosmetische Produkt sei ausgetrocknet, womit erhebliche Kontaminationsrisiken verbunden sind. Es kommt hinzu, daß beim Beladen beispielsweise einer bürstenförmigen Auftrageinrichtung mit einem Stiel das Kosmetikprodukt auch auf den Stiel gelangt, wodurch der Stiel zunehmend verunreinigt wird. Überhaupt ist ein genaues Dosieren nicht möglich. Auch ist zu beobachten, daß herkömmlicherweise vorgesehene Abstreifer zwar radial, nicht aber axial wirksam sind, weshalb Klumpen des kosmetischen Produkts an der Auftrageinrichtung verbleiben, die zu Überdosierungen und Verschmieren beim Schminken führen. Werden diese Klumpen beispielsweise an Kosmetikpapier abgestreift, geht kosmetisches Produkt verloren. Schließlich ist als problematisch anzusehen, daß ausgetrocknete Bröselreste, die sich unter Umständen auf der Auftrageinrichtung befinden, beim (Wieder)-Eintauchen in den ersten Bereich in das gespeicherte Kosmetikprodukt eingemischt werden.

Ein verbessertes Schminkgerät ist aus der US 6,142,692 A bekannt. Von diesem bekannten Schminkgerät geht die Erfindung entsprechend dem Oberbegriff von Anspruch 1 aus.

Das Schminkgerät nach der US 6,142,692 arbeitet mit Überdruck.

Demgegenüber ist erfindungsgemäß vorgesehen, daß der erste und der zweite Bereich in einem Behälter des Schminkgeräts liegen und die Fördereinrichtung dazu ausgelegt ist, den Druck in dem zweiten Bereich gegenüber dem Druck in dem ersten Bereich abzusenken.

Nach einer besonders bevorzugten Ausführungsform der Erfindung ist mindestens ein Zuführkanal zum Zuführen von Kosmetikprodukt von dem ersten zu dem zweiten Bereich vorgesehen.

Weiter bevorzugt ist die Fördereinrichtung mit einer Auftrageinrichtung für das Kosmetikprodukt gekoppelt. Auf diese Weise wird erreicht, daß die Fördereinrichtung betätigt wird, wenn die Auftrageinrichtung betätigt wird, beispielsweise beim Herausnehmen der Auftrageinrichtung aus einer Ruhestellung.

Um die Druckverhältnisse jeweils sachgemäß einstellen zu können, ist das Schminkgerät nach einer besonders bevorzugten Ausführungsform der Erfindung mit einem steuerbaren Ventil versehen.

Das Ventil kann dabei in einem ersten Betriebszustand der Fördereinrichtung offen sein, wohingegen es in einem zweiten Betriebszustand der Fördereinrichtung geschlossen ist.

Das Ventil weist erfindungsgemäß bevorzugt eine Ringdichtung auf.

Dabei ist nach einer besonders bevorzugten Ausführungsform der Erfindung vorgesehen, daß die Ringdichtung verschieblich ist und in einem ersten Betriebszustand eine Entlüftungsöffnung freigibt, während sie in einem zweiten Betriebszustand die Entlüftungsöffnung verschließt.

Zusätzlich oder alternativ kann der Betriebszustand des Ventils nach der Erfindung auch druckabhängig sein.

Dabei kann beispielsweise vorgesehen sein, daß das Ventil bei Überschreiten eines Schwellendrucks öffnet, bei Unterschreiten des Schwellendrucks schließt. Mit anderen Worten ist das Ventil erfindungsgemäß bevorzugt bistabil.

Nach einer besonders bevorzugten Ausführungsform der Erfindung weist das Schminkgerät einen von dem ersten Bereich getrennten Aufnahmebereich für eine Auftrageinrichtung in einer Ruhestellung auf.

Dabei kann weiter vorgesehen sein, daß der erste Bereich (Speicherbereich) den Aufnahmebereich rohrmantelartig umgibt.

Erfindungsgemäß bevorzugt schließt sich dabei der zweite Bereich derart an den Aufnahmebereich an, daß die Auftrageinrichtung den zweiten Bereich (Beladebereich) passiert, wenn sie aus dem Aufnahmebereich entnommen wird.

Insbesondere dann, wenn die Fördereinrichtung nach Art einer Kolben-Zylinder-Einrichtung ausgelegt und mit der Auftrageinrichtung gekoppelt ist, wird bei dieser Ausgestaltung der Erfindung die Auftrageinrichtung beim Entnehmen aus dem Aufnahmebereich (selbsttätig) mit dem Kosmetikprodukt beladen.

Nach einer bevorzugten Ausführungsform der Erfindung dient ein Schleppkolben zum Abdichten des ersten Bereichs gegenüber der Umgebung.

Dabei weist weiter bevorzugt der Schleppkolben eine Verschlußmasse auf.

Weiter bevorzugt weist der Schleppkolben eine Anschlagscheibe auf. Damit ist ein Dosierstop geschaffen.

Im folgenden ist die Erfindung anhand eines bevorzugten Ausführungsbeispiels unter Bezugnahme auf die beiliegende Zeichnung mit weiteren Einzelheiten näher erläutert. Dabei zeigt
- die einzige Figur: eine schematische Schnittansicht einer bevorzugten Ausführungsform des erfindungsgemäßen Schminkgerätes in Kombination mit einer besonders bevorzugten Ausführungsform der erfindungsgemäßen Auftrageinrichtung.

Das in der Zeichnung dargestellte Schminkgerät ist mit der Bezugszahl 10 bezeichnet. Es hat kreiszylindrische Kontur. Ein Speicher 12 dient zum Speichern eines Kosmetikprodukts, beispielsweise Wimperntusche bzw. Mascara. Der Speicher 12 ist in der Zeichnung unten mit einer kreisringförmigen Anschlagscheibe 14 abgeschlossen. Auf der gegenüberliegenden Seite der Anschlagscheibe 14 befindet sich eine Verschlußmasse 16, die den Speicher 12 gegen die Umgebung abdichtet, um ein Austrocknen zu verhindern. Das Schminkgerät 10 weist darüber hinaus einen Aufnahmeraum 18 für eine in der Zeichnung nur schematisch dargestellte Mascarabürste 20 auf, die als Auftrageinrichtung dient. Der Aufnahmeraum 18 ist durch eine ihn umgebende Wand 22 von dem Speicher 12 getrennt. Selbstverständlich können auch beliebige andere Auftrageinrichtungen anstelle der Mascarabürste 20 verwendet werden, wie etwa Kunststoffpreßteile und Metallwendeln.

Die Mascarabürste 20 ist von einem Halter 24 gehalten, der wiederum an einem Griffstück 26 befestigt ist, beispielsweise durch Kleben. Zwischen dem Halter 24 und einer Innenwand 28 des Schminkgerätes 10 liegt ein Dichtring 30.

Der Halter 24 weist Entlüftungsöffnungen 32, 34, 36 und 38 auf. Das Griffstück 26 weist eine Entlüftungsöffnung 40 auf. Die Funktion dieser Entlüftungsöffnungen wird weiter unten erläutert.

Bei dem gezeigten Ausführungsbeispiel dient ein O-Ring 42 als Abstreifer. Der Abstreifer kann aber auch anders gestaltet sein, beispielsweise in Form einer Dichtlippe. Ein konischer Ansatz 44 an dem Halter 24 dient zum Zentrieren.

Der in der Zeichnung oben gelegene Endabschnitt 46 der Wand 22 sowie ein benachbarter Ansatz 48 dienen als Abstreifer. Zwischen den Abstreifern 46 und 48 ist ein ringförmiger Spalt ausgebildet, der als Zuführkanal 50 dient. Der ringförmige Zuführkanal 50 umgibt dabei einen Beladebereich 52. Anstelle des ringförmigen Zuführkanals 50 können auch ein oder mehrere "Fenster" in einer den Beladebereich ringförmig umlaufenden Wand vorgesehen sein.

Zum Entlüften des hinter den als Schleppkolben dienenden Elementen 14 und 16 liegenden Raums ist eine Entlüftungsöffnung 54 vorgesehen.

Im folgenden ist die Funktion des Schminkgerätes 10 im Zusammenspiel mit der Mascarabürste 20 und dem Halter 24 erläutert:

Es sei angenommen, es befinde sich Mascara bzw. Wimperntusche in dem Speicher 12. Wird nun das Griffstück 26 von dem Schminkgerät 10 abgezogen, so bewegt sich der Halter 24 in der Zeichnung relativ zu dem Schminkgerät 10 nach oben. Als Folge verschiebt sich der Dichtring 30 derart, daß er die Entlüftungsöffnung 34 verschließt. Bei einer Weiterbewegung des Halters 24 innerhalb des Schminkgerätes 10 wirkt daher der Halter 24 wie ein Kolben innerhalb des als Zylinder dienenden Schminkgeräts 10, wodurch ein Unterdruck entsteht. Dieser Unterdruck führt dazu, daß die Mascara 12 über den als Zuführkanal dienenden Ringspalt 50 in den Beladeraum 52 gefördert wird. Diesen Beladeraum 52 passiert nach und nach die Mascarabürste 20, wodurch sie mit Mascara beladen wird.

Die Beladung der Mascarabürste in dem Beladeraum 52 ist sehr gleichmäßig. Insbesondere ist sie füllstandsunabhängig. Zum weiteren Vergleichmäßigen des Beladens kann zwischen dem Griffstück 26 und dem Schminkgerät 10 ein Schraubgewinde vorgesehen sein. Dadurch wird nämlich das oben erwähnte "Abziehen" des Griffstücks 26 von dem Schminkgerät 10 in seinem Ablauf vergleichmäßigt.

Nach dem Schminken, d.h. nach dem Gebrauch der Mascarabürste 20 oder zwischendurch bei Erschöpfung derselben, wird die Mascarabürste 20 wieder in den Aufnahmeraum 18 eingeführt. Sie passiert dabei insbesondere den Abstreifer 48, der eventuell an der Bürste festgetrocknete Mascara entfernt. Eventuelle Mascarareste an der Innenwand 28 des Schminkgerätes 10 werden von dem O-Ring 42 entfernt.

Mit dem Einführen der Mascarabürste 20. in den Aufnahmeraum 18 geht ein Einführen des Halters 24 mit dem Dichtring 30 einher. Dabei verschiebt sich der Dichtring 30 bezüglich des Halters 24 in der Zeichnung nach oben, wodurch die Entlüftungsöffnung 34 freigegeben wird. Jetzt ist der von der Innenwand 28 begrenzte Raum über die Entlüftungsöffnungen 38, 36, 34, 32 und 40 mit der Umgebung verbunden, so daß kein Überdruck entsteht.

Mit zunehmendem Verbrauch der Mascara in dem Speicher 12 wandert die Anschlagscheibe 14 zusammen mit der Verschlußmasse 16 in der Zeichnung nach oben. Sobald die Anschlagscheibe 14 an der oberen Begrenzung des Speichers 18 anschlägt, ist das Schminkgerät 10 erschöpft. Dies ist offensichtlich erst dann der Fall, wenn die in dem Speicher 12 befindliche Mascara zu annähernd 100 % verbraucht ist.

Anstelle der Ringdichtung 30 und der Entlüftungsöffnungen 32, 34, 36, 38 und 40 kann auch eine andere Ventil-Lösung realisiert sein. Dazu kann beispielsweise am Boden des Aufnahmeraums 18 ein Ventil vorgesehen sein, das elastisch in Schließrichtung vorgespannt ist und bei einem bestimmten Druck innerhalb des Aufnahmeraumes öffnet. Der Öffnungsdruck liegt dabei bei 0,02 bar oder darunter.

## Patentansprüche

1. Schminkgerät (10) mit
einem ersten Bereich (12) zum Speichern eines kosmetischen Produkts,
einem zweiten Bereich (52) zum Beladen einer Auftrageinrichtung (20) mit dem kosmetischen Produkt, wobei der zweite Bereich (52) von dem ersten Bereich (12) getrennt ist, und
einer Fördereinrichtung (24, 30, 28) zum Fördern von Kosmetikprodukt von dem ersten (12) in den zweiten (52) Bereich, wobei die Fördereinrichtung (24, 30, 28) eine Kolben-Zylinder-Einrichtung aufweist, wobei
der Kolben (30) in einem Griffstück (26) einer Auftrageinrichtung (20) liegt,
**dadurch gekennzeichnet, daß** der erste und der zweite Bereich (12, 52) in einem Behälter des Schminkgeräts (10) liegen und
die Fördereinrichtung (24, 30, 28) dazu ausgelegt ist, den Druck in dem zweiten Bereich (52) gegenüber dem Druck in dem ersten Bereich (12) abzusenken.

2. Schminkgerät nach Anspruch 1, **gekennzeichnet durch** mindestens einen Zuführkanal (50) zum Zuführen von Kosmetikprodukt von dem ersten Bereich (12) zu dem zweiten Bereich (52).

3. Schminkgerät nach einem der vorangehenden Ansprüche, **dadurch gekennzeichnet, daß** die Fördereinrichtung (24, 30, 28) mit einer Auftrageinrichtung (20) für das Kosmetikprodukt gekoppelt ist.

4. Schminkgerät nach einem der vorangehenden Ansprüche, **gekennzeichnet durch** ein steuerbares Ventil (30, 34).

5. Schminkgerät nach Anspruch 4, **dadurch gekennzeichnet, daß** das Ventil (30, 34) in einem ersten Betriebszustand der Fördereinrichtung (24, 30, 28) offen ist und in einem zweiten Betriebszustand der Fördereinrichtung (24, 30, 28) geschlossen ist.

6. Schminkgerät nach Anspruch 4 oder 5, **dadurch gekennzeichnet, daß** es eine Ringdichtung (30) aufweist.

7. Schminkgerät nach Anspruch 6, **dadurch gekennzeichnet, daß** die Ringdichtung (30) verschieblich ist und in einem ersten Betriebszustand eine Entlüftungsöffnung (34) freigibt und in einem zweiten Betriebszustand die Entlüftungsöffnung (34) verschließt.

8. Schminkgerät nach einem der Ansprüche 4 bis 7, **dadurch gekennzeichnet, daß** der Betriebszustand des Ventils druckabhängig ist.

9. Schminkgerät nach Anspruch 8, **dadurch gekennzeichnet, daß** das Ventil bei Überschreiten eines Schwellendrucks öffnet, bei Unterschreiten des Schwellendrucks schließt.

10. Schminkgerät nach einem der vorangehenden Ansprüche, **gekennzeichnet durch** einen von dem ersten Bereich (12) getrennten Aufnahmebereich (18) für eine Auftrageinrichtung (20) in einer Ruhestellung.

11. Schminkgerät nach Anspruch 10, **dadurch gekennzeichnet, daß** der erste Bereich (12) den Aufnahmebereich (18) rohrmantelartig umgibt.

12. Schminkgerät nach Anspruch 10 oder 11, **dadurch gekennzeichnet, daß** der zweite Bereich (52) sich derart an den Aufnahmebereich (18) anschließt, daß die Auftrageinrichtung (20) den zweiten Bereich (52) passiert, wenn sie aus dem Aufnahmebereich (18) entnommen wird.

13. Schminkgerät nach einem der vorangehenden Ansprüche, **gekennzeichnet durch** einen Schleppkolben (14, 16) zum Abdichten des ersten Bereichs (12) gegenüber der Umgebung.

14. Schminkgerät nach Anspruch 13, **dadurch gekennzeichnet, daß** der Schleppkolben (14, 16) eine Verschlußmasse (16) aufweist.

15. Schminkgerät nach Anspruch 13 oder 14, **dadurch gekennzeichnet, daß** der Schleppkolben (14, 16) eine Anschlagscheibe (14) aufweist.

16. Schminkgerät nach einem der vorangehenden Ansprüche, mit einer Auftrageinrichtung (20) für das Kosmetikprodukt.

## Claims

1. A make-up device (10) having
a first region (12) for storing a cosmetic product,
a second region (52) for loading an applicator (20) with the cosmetic product, wherein the second region (52) is separated from the first region (12), and
a conveyor means (24, 30, 28) for conveying cosmetic product from the first region (12) to the second region (52), with the conveyor means (24, 30, 28) having a piston-cylinder unit, with
the piston (30) being disposed in a handle portion (26) of an applicator (20),
**characterised in that** the first and the second region (12, 52) are disposed in a container of the make-up device (10), and
the conveyor means (24, 30, 28) is designed to reduce the pressure in the second region (52) relative to the pressure in the first region (12).

2. A make-up device according to claim 1, **characterised by** at least one feed passage (50) for feeding cosmetic product from the first region (12) to the second region (52).

3. A make-up device according to one of the preceding claims, **characterised in that** the conveyor means (24, 30, 28) is coupled to an applicator (20) for the cosmetic product.

4. A make-up device according to one of the preceding claims, **characterised by** a controllable valve (30, 34).

5. A make-up device according to claim 4, **characterised in that** the valve (30, 34) is open in a first operating condition of the conveyor means (24, 30, 28), and it is closed in a second operating condition of the conveyor means (24, 30, 28).

6. A make-up device according to claim 4 or 5, **characterised in that** it has a ring seal (30).

7. A make-up device according to claim 6, **characterised in that** the ring seal (30) is displaceable and opens a vent opening (34) in a first operating condition and closes the vent opening (34) in a second operating condition.

8. A make-up device according to one of claims 4 to 7, **characterised in that** the operating condition of the valve is pressure-dependent.

9. A make-up device according to claim 8, **characterised in that** the valve opens when a threshold pressure is exceeded and closes when the pressure falls below the threshold pressure.

10. A make-up device according to one of the preceding claims, **characterised by** a receiving region (18), which is separated from the first region (12), for an applicator (20) in a rest position.

11. A make-up device according to claim 10, **characterised in that** the first region (12) surrounds the receiving region (18) in the manner of a tubular casing.

12. A make-up device according to claim 10 or 11, **characterised in that** the second region (52) adjoins the receiving region (18) in such a way that the applicator (20) passes the second region (52) when it is removed from the receiving region (18).

13. A make-up device according to one of the preceding claims, **characterised by** a drag piston (14, 16) for sealing off the first region (12) with respect to the environment.

14. A make-up device according to claim 13, **characterised in that** the drag piston (14, 16) has a closure mass (16).

15. A make-up device according to claim 13 or 14, **characterised in that** the drag piston (14, 16) has an abutment disk (14).

16. A make-up device according to one of the preceding claims with an applicator (20) for the cosmetic product.

## Revendications

1. Appareil de maquillage (10), avec
une première région (12) pour emmagasiner ou stocker un produit cosmétique,
une deuxième région (52) pour charger un dispositif applicateur (20) du produit cosmétique, la deuxième région (52) étant séparée de la première région (12),
et un dispositif de refoulement (24, 30, 28) pour véhiculer le produit cosmétique de la première région (12) dans la deuxième région (52), le dispositif de refoulement (24, 30, 28) présentant un ensemble piston-cylindre,
sachant que le piston (30) se trouve dans une partie de préhension (26) d'un dispositif applicateur (20)
**caractérisé en ce que** la première et la deuxième régions (12, 52) se trouvent dans un récipient de l'appareil de maquillage (10),
et le dispositif de refoulement (24, 30, 28) est conçu pour abaisser la pression dans la deuxième région (52) par rapport à la pression dans la première région (12).

2. Appareil de maquillage selon la revendication 1, **caractérisé par** au moins un canal d'alimentation (50) pour apporter le produit cosmétique de la première région (12) vers la deuxième région (52).

3. Appareil de maquillage selon l'une des revendications précédentes, **caractérisé en ce que** le dispositif de refoulement (24, 30, 28) est couplé à un dispositif applicateur (20) pour le produit cosmétique.

4. Appareil de maquillage selon l'une des revendications précédentes, **caractérisé par** une soupape asservissable (30, 34).

5. Appareil de maquillage selon la revendication 4, **caractérisé en ce que** la soupape (30, 34) est ouverte dans un premier état de fonctionnement du dispositif de refoulement (24, 30, 28) et fermée dans un deuxième état de fonctionnement du dispositif de refoulement (24, 30, 28).

6. Appareil de maquillage selon la revendication 4 ou 5, **caractérisé en ce qu'**il présente un joint d'étanchéité annulaire (30).

7. Appareil de maquillage selon la revendication 6, **caractérisé en ce que** le joint d'étanchéité annulaire (30) est coulissant, et il libère une ouverture d'évacuation d'air (34) dans un premier état de fonctionnement et ferme l'ouverture d'évacuation d'air (34) dans un deuxième état de fonctionnement.

8. Appareil de maquillage selon l'une des revendications 4 à 7, **caractérisé en ce que** l'état de fonctionnement de la soupape est fonction de la pression.

9. Appareil de maquillage selon la revendication 8, **caractérisé en ce que** la soupape s'ouvre en cas de dépassement d'un seuil de pression et se ferme en cas de sous-dépassement ou dépassement vers le bas du seuil de pression.

10. Appareil de maquillage selon l'une des revendications précédentes, **caractérisé par** une région réceptrice (18), séparée de la première région (12) et destinée à recevoir un dispositif applicateur (20) dans une position de repos.

11. Appareil de maquillage selon la revendication 10, **caractérisé en ce que** la première région (12) entoure la région réceptrice (18) à la manière d'une enveloppe tubulaire.

12. Appareil de maquillage selon la revendication 10 ou 11, **caractérisé en ce que** la deuxième région (52) se raccorde à la région réceptrice (18) de telle sorte que le dispositif applicateur (20) passe la deuxième région (52) lorsqu'il est sorti de la région réceptrice (18).

13. Appareil de maquillage selon l'une des revendications précédentes, **caractérisé par** un piston entraîné (14, 16) pour étancher la première région (12) vis-à-vis de l'environnement.

14. Appareil de maquillage selon la revendication 13, **caractérisé en ce que** le piston entraîné (14, 16) présente une masse d'obturation (16).

15. Appareil de maquillage selon la revendication 13 ou 14, **caractérisé en ce que** le piston entraîné (14, 16) présente une rondelle de butée (14).

16. Appareil de maquillage selon l'une des revendications précédentes, avec un dispositif applicateur (20) pour le produit cosmétique.
